# EUROPÄISCHE PATENTSCHRIFT

(11) **EP 3 808 564 B1**
(45) Veröffentlichungstag und Bekanntmachung des Hinweises auf die Patenterteilung: **20.12.2023**
(21) Anmeldenummer: 19000472.1
(22) Anmeldetag: 16.10.2019
(51) Int. Cl.: B41F 33/00

(54) **AUTONOME BOGENNUMMERIERUNG**
AUTONOMOUS SHEET NUMBERING
NUMÉROTATION AUTONOME DE FEUILLES

(43) Veröffentlichungstag der Anmeldung: 21.04.2021
(73) Patentinhaber: Heidelberger Druckmaschinen Intellectual Property AG & Co. KG, 69168 Wiesloch (DE)
(72) Erfinder: Epp, Sascha, 74889 Sinsheim-Eschelbach (DE); Peters, Uwe, 69151 Neckargemünd (DE); Trabold, Nick, 69168 Wiesloch (DE); Klüpfel, Martin, 68756 Hockenheim (DE)

(56) Entgegenhaltungen:
- EP-A1- 3 456 535
- EP-A2- 3 168 045
- DE-A1-102005 037 497
- DE-A1-102006 015 828

## Beschreibung

Die vorliegende Erfindung beschäftigt sich mit einem Verfahren zum Makulatunnanagement von Druckprodukten mittels einer autonomen Produktionsstrecke mit zentraler Druckprodukterfassung.

Die Erfindung liegt im technischen Gebiet der Druckereilogistik.

Im Stand der Technik sind verschiedene Lösungen zur Umsetzung einer vollautomatischen Makulaturausschleusung bekannt Eine bekannte Lösung besteht zum Beispiel darin, bedruckte Druckbogen manuell beim ersten Durchgang mit einem fluoreszierenden Stift zu markieren. Dieser Stift wird beim zweiten bzw. nächsten Durchgang des Druckbogens dann erkannt und dementsprechend ein Prozess wie das Einschalten eines Gutbogenzählers im Fall eines korrekt bedruckten Druckbogens und das Ausschleusen des Druckbogens im Fall eines fehlerhaft bedruckten Druckbogens eingeleitet. Bei diesem Ansatz ist allerdings beim ersten Druckdurchgang kein autonomes Drucken möglich. Der Bediener muss also die Maschine anhalten und den Druckbogen genau an der Stelle mit einem fluoreszierenden Stift markieren, an der Stelle an der später im Widerdruck der Sensor sitzt. Dazu muss er den Druckbogen aus der Auslage heraus nehmen oder ihn in der Auslage markieren. Dazu ist es erforderlich die Maschine anzuhalten, und beim Wiederanlaufen entsteht wieder Anlaufmakulatur. Des Weiteren erfolgt auch kein Abgleich zwischen Schön- und Widerdruck. Hier besteht das Risiko, dass einzelne Signaturen untermischt werden können.

Aus der deutschen Patentschrift DE 10 2010 003 913 B4 ist eine Speicherung des Stapelaufbaus, in Form von Makulatur und Gutbogen, und die Verwendung für einen zweiten Durchgang in einer Druckmaschine bekannt, einschließlich einer Markierung der Makulatur durch eine Inkjeteinheit und Modifizierung der Palette über ein Eingabefeld an der Maschine oder ein Terminal, zur Quittierung bzw. Eingabe von manuell entnommen Bogen. Hier wird also Druckbogen automatisiert mit einer Inkjeteinheit beschrieben.

Allerdings besteht hier der Nachteil, dass die Markierungseinheit nur unterscheiden kann, ob es sich beim bedruckten Druckbogen um Makulatur handelt oder nicht.

Die deutsche Patentschrift DE 103 49 896 B4 offenbart einen Auto-Non-Stop in der Auslage der automatisch Einrichtemakulatur und Anlaufmakulatur von den Produktionsbogen getrennt.

Die deutsche Patentanmeldung DE 10 2005 009 301 A1 zeigt wiederum wie ein elektronischer Speicher permanent mit dem Bedruckstoff verbunden und mit allen beim Druck auftretenden Events beschrieben wird. Durch die Kosten für einen elektronischen Speicher entstehen höhere Kosten wie durch eine visuell aufgebracht ID. Des Weiteren ist ein Lesegerät erforderlich um diese Information auszulesen.

Die europäische Patentanmeldung EP 1 939 800 A1 beschreibt wiederum eine Speicherung von Bedruckstoff und Druckinformationen, wie der Zustand des Bogens, Informationen über Inspektions- und Messsystem, auf einem Datenspeicher oder Speicherung auf einer Datenbank mit Zuordnung über eine ID mit Rückführung in eine Datenbank oder ein Produktionssystem und eine entsprechende Protokollerstellung. Des Weiteren wird eine Ortung der Position der Substratpalette offenbart.

Aus der deutschen Patentanmeldung DE 102005037497 A1 ist ein Verfahren zur individuellen Kennzeichnung jedes Nutzens auf einem Druckbogen mittels einer Laservorrichtung während des Druckverlaufes in einer Bogendruckmaschine, vorzugsweise Bogenoffsetdruckmaschine, mit einer visuellen oder maschinenlesbaren eindeutigen Kodierung bekannt. Zur Vereinfachung des Verfahrens ist vorgesehen, dass eine Druckfarbe oder Beschichtung mit einer Druckvorrichtung auf den Druckbogen aufgetragen wird, wobei die Druckeinrichtung in Bogenlaufrichtung der Druckmaschine der Laservorrichtung vorgeordnet ist, und es sich bei der durch die Druckeinrichtung applizierten Druckfarbe oder Beschichtung um eine thermosensitive Druckfarbe oder Beschichtung handelt, die unter Einwirkung eines Laserstrahls einen Farbumschlag zeigt.

Die deutsche Patentanmeldung DE 102006015828 A1 wiederum offenbart ein Bildverarbeitungssystem für eine Druckmaschine, das geeignet ist Bilddaten variabel zu inspizieren. Außerdem beschreibt die Erfindung Verfahren, die im Fehlerfall zur Anwendung kommen, um Fehldrucke zu reduzieren.

Die europäische Patentanmeldung EP 3 168 045 A2 offenbart dagegen ein Verfahren zur Steuerung bzw. Regelung eines Produktionsprozesses bei der Herstellung von Druckprodukten aus einem bahnförmigen Bedruckstoff in einer Druckanlage, wobei das Verfahren die folgenden Schritte aufweist: Drucken eines Codes, insbesondere eines Matrix-Codes, mit darin enthaltenen Produktionsinformationen für die Steuerung bzw. Regelung des Produktionsprozesses auf den Bedruckstoff; Erfassen des Codes mittels einer Erfassungseinrichtung; Auswertung der im Code enthaltenen Produktionsinformationen mittels einer Auswerteeinheit; Ausführen der Steuer- bzw. Regelaktionen auf Basis der ermittelten Produktionsinformationen durch die Druckanlage; wobei auf zumindest eine vom bahnförmigen Bedruckstoff durch Querschneiden zu vereinzelnde Signatur ein Code gedruckt wird, der Produktionsinformationen über mehrere unterschiedliche Signaturen enthält.

Die europäische Patentanmeldung EP 3 456 535 A1 zeigt ein Verfahren zum Makulaturmanagement in einer Bedruckstoffe verarbeitenden Maschine mittels eines Rechners, wobei im Rahmen des Makulaturmanagements Sensoren, insbesondere in Form eines Bilderfassungssystems mit mindestens einem Bildsensor, von den gedruckten Druckerzeugnissen Druckbilder erfassen und mit einer digitalen Referenz abgleichen und im Falle von Abweichungen der erfassten Druckbilder von der digitalen Referenz die fehlerhaft erkannten Druckerzeugnisse ausgeschleust werden, und welches dadurch gekennzeichnet ist, dass Makulaturprofile erstellt werden, welche Parameter enthalten denen jeweils bestimmte Aktionen zugeordnet werden und für von der digitalen Referenz abweichende im Rahmen der Bildinspektion erfasste Druckbilder in Abhängigkeit der Parameter die bestimmten Aktionen durchgeführt werden, wobei unterschiedliche Endgeräte jeweils abhängig von den bestimmten Aktionen angesteuert werden.

Somit ergibt sich die Aufgabe ein Verfahren zum Makulaturmanagement von Druckprodukten zu offenbaren, welches möglichst vollkommen autonom und damit wesentlich effizienter als die im Stand der Technik bekannten Systeme arbeitet und zudem deren bekannte Nachteile vermeidet.

Gelöst wird diese Aufgabe durch ein Verfahren gemäß Anspruch 1, nämlich ein Verfahren zum Makulaturmanagement von Druckprodukten in einem Bedruckstoffe verarbeitenden System, bestehend aus mindestens einem Rechner und mindestens einer Druckmaschine, welches die Schritte Vergabe einer zentralen ID für jedes im System zu verarbeitende Druckprodukt mittels eines Rechners, Zuordnung von bestimmten Events zu jeder ID durch den Rechner, Bedrucken von Druckprodukten in einer Druckmaschine des Systems, Untersuchung der entsprechend bedruckten Druckprodukte mittels eines rechnergestützten Bilderfassungssystems und abhängig davon Zuordnung eines bestimmten Zustandes zu jedem bedruckten Druckprodukt durch den Rechner, Zuordnung aller erfassten Zustände zu jeweils einem bestimmten Event und Auslösen des bestimmten Events für alle bedruckten Druckprodukte abhängig vom jeweils zugeordneten Zustand des jeweiligen Druckproduktes und einer bestimmten Weiterverarbeitung durch den Rechner umfasst, wobei die Druckmaschine eine Bogen-Druckmaschine ist und jedem verwendeten Druckbogen entsprechend vom Rechner eine ID zugeordnet wird, die Events im Falle einer Weiterverarbeitung in der BogenDruckmaschine das Aktivieren eines Gutbogenzählers oder das Anhalten der Druckmaschine umfassen und im Falle einer Weiterverarbeitung in einer separaten Weiterverarbeitungseinheit das Zuführen des bedruckten Druckproduktes in die separate Weiterverarbeitungseinheit, die separate Ablage des bedruckten Druckproduktes als Muster, das Anhalten der separaten Weiterverarbeitungseinheit, sowie das Laden vorgehaltener Konfigurationsdaten für eine autonome Voreinstellung der separaten Weiterverarbeitungseinheit umfassen und in beiden Fällen das Ausschleusen des bedruckten Druckproduktes als Makulatur.

Grundlegend für das erfindungsgemäße Verfahren ist somit die Merkmalskette, dass eine zentrale und eindeutige ID für jedes im System zu verarbeitende Druckprodukt vergeben wird. Nach Erzeugung dieses Druckprodukts und entsprechender Qualitätsanalyse durch ein Bilderfassungs-System wird diesem Druckprodukt zudem ein Zustand zugeordnet. Da gleichzeitig jeder ID ein Sct von bestimmten möglichen Events zugeordnet ist und die Aktivierung der Events abhängig vom jeweiligen Zustand des dem der ID zugeordneten Druckproduktes ist, sowie von der jeweiligen gewünschten Weiterverarbeitung des erzeugten Druckproduktes, wird abhängig davon ein bestimmtes Event ausgewählt und automatisch ausgeführt. Im einfachsten Fall bedeutet das nichts anderes als dass ein Druckprodukt eine bestimmte ID bekommt, dieses Druckprodukt überprüft wird und z. B. als fehlerfreies akzeptiertes Druckprodukt bewertet wird und dementsprechend für eine Weiterverarbeitung in einer Falzmaschine freigegeben wird, zu dieser Weiterverarbeitungseinheit transportiert und dort entsprechend bearbeitet wird. Ein alternatives Szenario wäre, dass ein erzeugtes Druckprodukt mit seiner eindeutigen ID entsprechend als Makulatur vom Bilderfassungssystem eingeschätzt wird und somit als ein mögliches Event die Ausschleusung als Makulatur veranlasst wird. An die ID wird somit die Information über das Druckprodukt gekoppelt und damit, abhängig vom Zustand, seine möglichen Weiterverarbeitungen.

Der erste Fall einer Weiterverarbeitung in der Druckmaschine umfasst normalerweise das Bedrucken der Rückseite des bedruckten Druckproduktes, In diesem Fall muss im Gutfall der Gutbogenzähler inkrementiert werden und im Schlechtfall, d. h. dass das bedruckte Druckprodukt als Makulatur vom Bilderfassungssystem bewertet wurde, die Druckmaschine angehalten wird, da in dem Fall keine Weiterverarbeitung in Form des Bedruckens der Rückseite möglich ist. Falls die betreffende Druckmaschine zudem über eine interne Makulaturweiche verfügt, kann in diesem Fall kann das als Makulatur bewertete Druckprodukt auch direkt ausgeschleust werden. Dann kann unter Umständen auch auf ein Anhalten der Druckmaschine verzichtet werden. Des Weiteren können als Events im Falle eines Weitertransports des bedruckten Druckproduktes in die Weiterverarbeitungseinheit entsprechend spezifisch für diesen Fall auftretende Aktionen als Events zugeordnet werden, wie z.B. die entsprechend genannten.

Vorteilhafte und daher bevorzugte Weiterbildungen des Verfahrens ergeben sich aus den zugehörigen Unteransprüchen sowie aus der Beschreibung mit den zugehörigen Zeichnungen.

Eine bevorzugte Weiterbildung des erfindungsgemäßen Verfahrens ist dabei, dass die ID auf das jeweilige Druckprodukt mittels einer Beschreibeinheit, insbesondere einer InkjetEinheit, in Form eines maschinenlesbaren Codes, insbesondere eines 1D- oder 2D-Codes, oder eines alphanumerischen Codes, aufgebracht wird. Dies sind nur die gebräuchlichsten

Möglichkeiten, wie die ID dem jeweiligen Druckprodukt zugeordnet werden kann.

Alternativ zu diesen analogen Markierungen, in denen das jeweilige Druckprodukt stets mit der ID beschrieben wird, wäre auch eine digitale Zuordnung denkbar, in der lediglich im Rechner bzw. im Speicher des Rechners einem abgezählten Bogen eine entsprechende ID zugeordnet wird. Dies kompliziert jedoch das erfindungsgemäße Verfahren, da hier eine nachgelagerte Identifizierung eines bestimmten Druckproduktes nur schwer möglich ist.

Eine weitere bevorzugte Weiterbildung des erfindungsgemäßen Verfahrens ist dabei, dass die IDs vom Rechner neu vergeben oder dem System extern vorgegeben werden und sowohl die IDs als auch die zugeordneten Events und Zustände vom Rechner auf einem lokalen Speicher des Rechners oder der Druckmaschine, einem zentralen Speicher des Systems oder einem externen Netzwerkspeicher gesichert werden. Ob der Rechner selbst die IDs fortlaufend, üblicherweise inkrementell, vergibt oder von einer externen Steuerung genaue IDs entsprechend vorgegeben werden, hängt vom lokalen Einsatzort, also der Druckerei, in welchem das erfindungsgemäße Verfahren durchgeführt wird, ab. Wichtig ist allerdings, dass im vorliegenden System aus Rechner und Druckmaschine jederzeit jede ID mit ihrem entsprechenden Event(s) und, falls das zugeordnete Druckprodukt bereits qualitativ untersucht wurde, auch der entsprechende Zustand dem Rechner zur Verfügung steht.

Eine weitere bevorzugte Weiterbildung des erfindungsgemäßen Verfahrens ist dabei, dass die Zustände der bedruckten und untersuchten Druckprodukte den Zustand einer Einrichtemakulatur, einer Fortdruckmakulatur oder eines Gutbogens umfassen. Für den Fall des Zustandes eines untersuchten Druckproduktes als Makulatur wird demnach zwischen Einrichte- und Fortdruckmakulatur unterschieden, da beim Einrichten der Druckmaschine sowieso standardmäßig eine gewisse Makulatur erzeugt wird, bis sämtliche Parameter der Druckmaschine insbesondere hinsichtlich der Farbsteuerung den gewünschten Zielparametern entsprechen. Die Einrichtemakulatur ist dabei somit zumindest insofern teilweise unabhängig von der Qualitätsbewertung des Bilderfassungssystems, da eben ein gewisser Anteil an Makulatur beim Einrichten der Druckmaschine sowieso immer auftritt, während Fortdruckmakulatur nur dann endgültiger Zustand ist, wenn nach Abschluss des Einrichtevorgangs und nach Beginn des eigentlichen Fortdruckens erzeugtes bedrucktes Druckprodukt vom Bilderfassungssystem als Ausschuss bewertet wurde.

Eine weitere bevorzugte Weiterbildung des erfindungsgemäßen Verfahrens ist dabei, dass der zugeordnete Zustand als Gutbogen automatisch in der Zuordnung des Events des Aktivierens des Gutbogenzählers resultiert. Dies betrifft insbesondere den Fall einer Weiterverarbeitung in der Bogendruckmaschine, da es hier zu einem automatischen Aktivieren des Gutbogenzählers kommen muss, sobald als Gutbogen erkannte Druckprodukte in die Druckmaschine einlaufen. Aber auch bei einer externen Weiterverarbeitung muss der Gutbogenzähler im Falle eines bewerteten Gutbogens entsprechend inkrementiert werden.

Eine weitere bevorzugte Weiterbildung des erfindungsgemäßen Verfahrens ist dabei, dass als Weiterverarbeitung des bedruckten Druckproduktes eine Nachbearbeitung in der Bogen-Druckmaschine, insbesondere ein Bedruck der Rückseite des Druckproduktes oder ein zweiter Bedruckvorgang, oder eine Nachbearbeitung in einer separaten Weiterverarbeitungseinheit des Systems, insbesondere einer Stanze, einer Rotationsstanze, einer Falzmaschine oder einer Faltschachtelklebemaschine, erfolgt.

Die Aufzählung ist nicht auf die genannten Fälle beschränkt. Es sind auch weitere Formen der Weiterverarbeitung möglich; jedoch sind die genannten Fälle die mit Abstand häufigsten und wichtigsten.

Eine weitere bevorzugte Weiterbildung des erfindungsgemäßen Verfahrens ist dabei, dass als Bilderfassungssystem ein Inline-Bilderfassungssystem verwendet wird, welches sich in der Druckmaschine hinter einem letzten Druck- oder Lackwerk befindet. Zwar kann auch ein externes Bilderfassungssystem für das erfindungsgemäße Verfahren verwendet werden, im Sinne einer autonomen Produktionsstrecke, die einen hohen Grad an Automatisierung verlangt, ist jedoch ein Inline-Bilderfassungssystem zu bevorzugen.

Eine weitere Lösung der gestellten Aufgabe stellt zudem ein rechnergestütztes automatisiertes Makulaturmanagementsystem für eine Druckbogen verarbeitende Maschine eingerichtet zur Ausführung des oben genannten Verfahrens.

Die Erfindung als solche sowie konstruktiv und/oder funktionell vorteilhafte Weiterbildungen der Erfindung werden nachfolgend unter Bezug auf die zugehörigen Zeichnungen anhand wenigstens eines bevorzugten Ausführungsbeispiels näher beschrieben. In den Zeichnungen sind einander entsprechende Elemente mit jeweils denselben Bezugszeichen versehen.

Die Zeichnungen zeigen:
- Figur 1:: schematisch den Aufbau eines Bilderfassungssystems
- Figur 2:: den schematischen Ablauf einer bevorzugten Ausführungsform des erfindungsgemäßen Verfahrens

Figur 1 zeigt ein Beispiel für ein Bilderfassungssystem 2, welches das erfindungsgemäße Verfahren einsetzt. Es besteht aus mindestens einem Bildsensor 5, üblicherweise einer Kamera 5, welche in die Bogen-Druckmaschine 4 integriert ist. Die mindestens eine Kamera 5 nimmt die von der Druckmaschine 4 erzeugten Druckbilder auf und sendet die Daten an einen Rechner 3, 6 zur Auswertung Dieser Rechner 3, 6 kann ein eigener separater Rechner 6 sein, z.B. ein oder mehrere spezialisierte Bildverarbeitungsrechner 6, oder auch mit dem Steuerungsrechner 3 der Druckmaschine 4 identisch sein, Mindestens der Steuerungsrechner 3 der Druckmaschine 4 besitzt ein Display 7, auf welchem die Ergebnisse der Bildinspektion dem Anwender 1 angezeigt werden. Erfindungsgemäß ist die Druckmaschine eine Bogen-Druckmaschine 4, womit die Druckprodukte Druckbogen 9 entsprechen.

In Figur 2 wird nun der Ablauf des erfindungsgemäßen Verfahrens in seiner bevorzugten Ausführungsform näher erläutert. Beim Drucken gibt dabei die Maschinensteuerung in Form des Steuerungsrechners 3 der Druckmaschine 4 jedem Bogen 9 eine eindeutige Nummer bzw. ID, die einzigartig in der Produktionsstrecke ist. Diese wird mittels einer Markierungseinheit aufgebracht, welche von einer separaten Steuereinheit 8 kontrolliert wird. Dieser Nummer werden Events zugeordnet, welche die Maschinensteuerung 3 generiert. Bei einem nachgelagerten Prozess wird die Nummer automatisch ausgelesen und dementsprechend automatische Prozesse angestoßen. Diese umfassen zum Beispiel das Einschalten des Gutbogenzählers im Widerdruck oder das Ausschleusen von fehlerhaften Druckbögen oder Nutzen im nachgelagerten Prozess, wie einer Falzmaschine durch die Steuereinheit dieses Postpresssystems 10.

Im Folgenden wird das Verfahren noch einmal näher anhand verschiedener Szenarien erläutert. Bei Bogeneinzug wird grundsätzlich für jeden Druckbogen 9 eine eindeutige ID generiert. Diese kann durch den Steuerungsrechner 3 der Druckmaschine 4 erzeugt und dann an die Steuereinheit der Markierungseinheit 8 übermittelt werden. Alternativ kann auch der Steuerungsrechner der Markierungseinheit 8 selbst die ID erstellen und diese dann an die Steuereinheit 3 der Druckmaschine 4 übermitteln. Weitere Alternative ist die Vorgabe der ID durch ein zentrales Produktionssystem 11 mittels einer Datenbank und Übertragung an die Steuereinheit 3 der Druckmaschine 4 und anschließend von dieser an die Steuereinheit der Markierungseinheit 8. Die ID kann hierbei eine fortlaufende Nummer oder eine willkürlich generierte Nummer sein.

Über eine Markierungseinheit, wie zum Beispiel eine Inkjeteinheit am Bogeneinzug, wird diese eindeutige ID auf aufgetragen. Alternativ kann diese Markierungseinheit auch an einer anderen Position in der Druckmaschine 4 angebracht sein. Die ID kann in Form einer alphanumerischen Nummer die elektronisch lesbar ist, z.B. über OCR, aufgetragen werden. In einer alternativen Ausführung kann auch ein maschinenlesbarer 1D- oder 2 D-Codes, z.B. ein Barcode oder ein QR-Code, verwendet werden.

Falls auf dem Bogen 9 schon eine ID vorhanden ist, wird diese mittels der Kamera des Bilderfassungssensors eingelesen, vom Steuerungsrechner 3 der Druckmaschine 4 oder vom Bildverarbeitungsrechner 6 überprüft und entsprechend von diesen verarbeitet, sodass keine Neugenerierung einer ID für diesen Bogen notwendig ist.

Mittels des Inline-Bilderfassungssystems 2 der Druckmaschine 4 und/oder zusätzlicher Farb- und Qualitätsmesssysteme in der Druckmaschine 4 welche den Zustand aktuell verarbeiteter Druckbogen 9 bewerten, werden diese entsprechenden Zustände dann vom Steuerungsrechner 3 der Druckmaschine 4 der zugehörigen ID des jeweiligen Druckbogens 9 zugewiesen. Diese entsprechen bestimmten Eigenschaften, welche durch die Konfiguration und die Voreinstellung der Maschinensteuerung 3 und Erkennen von Merkmalen und Abgleich mit einer vorher definierten Toleranz Eigenschaften wie:
- Einrichtemakulatur - also Druckbogen 9, die benötigt werden um zu Beginn die Soll Parameter zu erreichen
- Fortdruckmakulatur - also Druckbogen 9, deren Bildqualität innerhalb der Produktionsphase außerhalb der vorgegebenen Toleranzen liegt
- Gutbogen - Druckbogen 9, die innerhalb der vorgegebenen Toleranzen liegen

Diese Eigenschaft modifiziert automatische die Bogen-Zählvorrichtung, sodass die geforderte Menge an Bogen 9 produziert wird.

Als Ergänzung kann die Druckmaschinensteuerung 3 weitere Parameter und Einstellungen erhalten, die engere Toleranzen setzen um zu ermitteln, welche Druckbogen 9 keine oder fast keine Abweichungen aufweisen. Diese erhalten ein weiteres Merkmal, Musterbogen, und können im nachgelagerten Postpressprozess automatisch über eine separate Produktionsstrecke ausgeschleust und separat behandelt werden. Bei Abweichungen zu einer Referenz wird die Ist-Abweichung dokumentiert, sodass nachträglich Schwellwerte konfiguriert werden können und somit eine Modifizierung der Eigenschaften jedes einzelnen Bogens 9 erlaubt. Wenn mehrere Nutzen, bzw. Elemente auf einem Druckbogen 9 sind, wird die Position, bzw. die Nutzennummer der Abweichung mit dokumentiert, sodass eine nachträgliche und eindeutige Identifizierung möglich ist. Des Weiteren werden noch alle weiteren jobspezifischen Daten dieser ID zugewiesen. Dies können zum Beispiel Auftragsnummer, Arbeitsgang, Signatur, Schön oder Widerdruckseite, Sprache etc. sein.

Die eindeutige ID mit den gesamten Informationen wird dann in einem Datenspeicher ab- bzw. zwischengespeichert werden.

Als Datenspeicher geeignet sind Speicher wie:
- Lokal auf dem Steuerungsrechner 3 der Druckmaschine 4
- Zentral im Produktionssystem 11
- Global in einer Cloud oder Ähnlichem

Diese gesamten Daten werden im Nachgang für verschiedene Einsatzzwecke und hiervon abhängige Verfahren verwendet.

Ein möglicher bevorzugter Einsatzzweck ein zweiter Druckdurchgang eines bedruckten Bogens 9 in derselben Druckmaschine 4. Bei einem solchen zweiten Durchgang wird die gleiche Druckseite erneut bedruckt. Hierzu wird in der Druckmaschine 4 mittels einer Sensoreinrichtung am Bogeneinzugsbereich, in einem Druck- oder Lackierwerk oder integriert in ein Farb- und Qualitätsmesssystem die Bogen-ID eingelesen. In der Produktion wird dann durch Signale in der Produktion die Information hinter der zugehörigen ID erweitert. Beispielsweise wird dabei ein Druckbogen 9 der vorher als Gutbogen gewertet wurde, später bei erkennen einer Abweichung als Fortdruckmakulatur gewertet werden. Des Weiteren werden auch noch die neuen Farb- und Qualitätsinformationen dem Druckbogen 9, bzw. seiner gespeicherten ID zugewiesen.

Als nächster Schritt werden beim Einrichten eines Auftrags anhand der gespeicherten Information hinter der ID automatisch Events an der Druckmaschine 4 eingeleitet. Diese umfassen zum Beispiel:
- Automatisches Aktivieren des Gutbogenzähler, sobald Gutbogen in die Druckmaschine 4 einlaufen,
- Anhalten der Druckmaschine 4, wenn die benötigen Referenzwerte noch nicht erreicht sind, damit aus dem ersten Druckdurchgang keine Gutbogen für das Einrichten verwendet und im Anschluss die vorgegebene Auflage nicht mehr erreicht wird.

Als Ergänzung erfolgt noch eine Kontrolle über die Plausibilität um sicherzustellen, dass es sich um den gleichen Auftrag, wie aus dem ersten Durchgang handelt, wodurch eine Untermischung verschiedenster Druckbogen 9, Aufträge und Sprachen entsteht.

Ein weiterer, bevorzugter Einsatzzweck ist der Widerdruck bei Geradeausdruckmaschinen. Hier wird bei einem zweiten Durchgang die andere Druckseite bzw. Rückseite des Druckbogens 9 bedruckt. Dabei wird auch hier in der Druckmaschine 4 mittels der Sensoreinrichtung, die am Bogeneinzugsbereiche auf der unteren gegenüberliegenden Seite angebracht ist, die ID eingelesen. In der Produktionsphase der Druckmaschine 4 wird die Information hinter der zugehörigen ID erweitert. Beispielsweise wird ein Druckbogen 9 der vorher als Gutbogen gewertet wurde, bei erkennen einer Abweichung als Fortdruckmakulatur gewertet. Des Weiteren werden auch hier die neuen Farb- und Qualitätsinformationen dem Druckbogen 9, bzw. der gespeicherten ID zugewiesen. Als Ergänzung kann nochmals auf der anderen Bogenseite eine weitere ID aufgedruckt werden, welche durch den Steuerungsrechner 3 der Druckmaschine 4 mit der vorangegangen ID kombiniert wird. Dann werden im nächsten Schritt beim Einrichten eines Auftrags anhand der Information hinter der ID automatisch bestimmte Events an der Druckmaschine 4 eingeleitet. Diese umfassen hier:
- Automatisches Aktivieren des Gutbogenzähler, sobald Gutbogen in die Druckmaschine 4 einlaufen,
- Anhalten der Druckmaschine 4, wenn die benötigen Referenzwerte noch nicht erreicht sind, womit aus dem ersten Druckdurchgang keine Gutbogen für das Einrichten verwendet und im Anschluss die vorgegeben Auflage nicht mehr erreicht wird.

Alternativ oder als Ergänzung erfolgt noch die Kontrolle über die Plausibilität.

Der dritte bevorzugte Einsatzzweck besteht darin, von der Druckmaschinensteuerung 3 generierte Information über das zentrale Produktionssystem 11 oder Cloud an eine nachgelagerte Produktionseinheit zu übertragen. Dabei kommen eine Stanze, ein Rotationsstanze, eine Falzmaschine oder eine Faltschachtelklebemaschine in Frage.

Auch hier wird bei Bogeneinzug über eine angebrachte Sensoreinheit die bogenspezifische ID ausgelesen und mit den zuvor generierten Daten abgeglichen. Durch die Information die der aktuelle Druckbogen 9 dann beinhaltet, wird dementsprechend vom Steuerungsrechner 3 ein Event eingeleitet, was mit dem jeweiligen Druckbogen 9 passiert.

Als Events kommen dabei in Frage:
- Das Entsorgen von Makulatur über eine Ausschleusung oder eine separate Ausgabestrecke
- Das Zuführen des Gutbogens zur Produktionsstrecke für die nachgelagerte Produktionseinheit
- Die separate Ablage für Muster, falls ein direkter Versand an den Kunden oder die Ablage in ein Archiv notwendig ist
- Das Stoppen der Produktionseinheit bei nicht plausiblen Jobdaten, damit eine Untermischung verhindert wird
- Das Laden von jobspezifischen Preset-Daten, für eine autonome Voreinstellung der nachgelagerten Produktionseinheit.

Die folgende Tabelle zeigt ein Beispiel für verschiedene Druckbogen 9, bzw. die ihnen zugeordneten IDs samt der hinterlegten Information.

| Bogen-ID | Auftragsnumm er | Signatu r | Auftragsnam e | Schöndruc k / Widerdruc k | Makulatur / Gutbogen | Farbabweichu ng gegen Referenz | Druckqualit ät / Druckfehler in Nutzen |
|---|---|---|---|---|---|---|---|
| 12352 2 | 99855 | 1 | Ibuprofe n | Schön | Gutboge n | Delta E 2 | kein Fehler |
| 12352 3 | 99855 | 1 | Ibuprofe n | Schön | Gutboge n | Delta E 2 | kein Fehler |
| 12352 4 | 99855 | 1 | Ibuprofe n | Schön | Gutboge n | Delta E 2 | kein Fehler |
| 12352 5 | 99855 | 1 | Ibuprofe n | Schön | Makulatu r | Delta E 2 | in Nutzen 3 |
| 12352 6 | 99855 | 1 | Ibuprofe n | Schön | Makulatu r | Delta E 2 | in Nutzen 3 |
| 12352 7 | 99855 | 1 | Ibuprofe n | Schön | Gutboge n | Delta E 2 | kein Fehler |
| 12352 8 | 99855 | 1 | Ibuprofe n | Schön | Gutboge n | Delta E 2 | kein Fehler |

### Bezugszeichenliste

- 1: Anwender
- 2: Bilderfassungssystem
- 3: Steuerungsrechner der Druckmaschine
- 4: Druckmaschine
- 5: Bildsensor
- 6: Bildverarbeitungsrechner
- 7: Display
- 8: Steuereinheit der Markierungseinheit
- 9: Druckbogen mit ID
- 10: Steuereinheit Postpress
- 11: zentrales Produktionssystem

## Patentansprüche

1. Verfahren zum Makulaturmanagement von Druckprodukten (9) in einem Bedruckstoffe verarbeitenden System, bestehend aus mindestens einem Rechner (3, 8, 10) und mindestens einer Druckmaschine (4), welches die Schritte Vergabe einer zentralen ID für jedes im System zu verarbeitende Druckprodukt (9) mittels eines Rechners, Zuordnung von bestimmten Events zu jeder ID durch den Rechner (3, 8, 10), Bedrucken von Druckprodukten (9) in einer Druckmaschine (4) des Systems, Untersuchung der entsprechend bedruckten Druckprodukte (9) mittels eines rechnergestützten Bilderfassungssystems (2) und abhängig davon Zuordnung eines bestimmten Zustandes zu jedem bedruckten Druckprodukt (9) durch den Rechner (3, 8, 10), Zuordnung aller erfassten Zustände zu jeweils einem bestimmten Event und Auslösen des bestimmten Events für alle bedruckten Druckprodukte (9) abhängig vom jeweils zugeordneten Zustand des jeweiligen Druckproduktes (9) und einer bestimmten Weiterverarbeitung durch den Rechner (3, 8, 10) umfasst,
wobei die Druckmaschine (4) eine Bogen-Druckmaschine (4) ist, **dadurch gekennzeichnet, dass** jedem verwendeten Druckbogen (9) entsprechend vom Rechner (3, 8, 10) eine ID zugeordnet wird, die Events im Falle einer Weiterverarbeitung in der Bogen-Druckmaschine (4) das Aktivieren eines Gutbogenzählers oder das Anhalten der Druckmaschine (4) umfassen und im Falle einer Weiterverarbeitung in einer separaten Weiterverarbeitungseinheit das Zuführen des bedruckten Druckproduktes (9) in die separate Weiterverarbeitungseinheit, die separate Ablage des bedruckten Druckproduktes (9) als Muster, das Anhalten der separaten Weiterverarbeitungseinheit, sowie das Laden vorgehaltener Konfigurationsdaten für eine autonome Voreinstellung der separaten Weiterverarbeitungseinheit umfassen und in beiden Fällen das Ausschleusen des bedruckten Druckproduktes (9) als Makulatur.

2. Verfahren nach Anspruch 1,
**dadurch gekennzeichnet,**
**dass** die ID auf das jeweilige Druckprodukt (9) mittels einer Markierungseinheit, insbesondere einer Inkjet-Einheit, in Form eines maschinenlesbaren Codes, insbesondere eines 1D- oder 2D-Codes, oder eines alphanumerischen Codes, aufgebracht wird.

3. Verfahren nach Anspruch 2,
**dadurch gekennzeichnet,**
**dass** die IDs vom Rechner (3, 8, 10) neu vergeben oder dem System extern vorgegeben werden und sowohl die IDs als auch die zugeordneten Events und Zustände vom Rechner (3, 8, 10) auf einem lokalen Speicher des Rechners (3, 8, 10) oder der Druckmaschine (4), einem zentralen Speicher des Systems oder einem externen Netzwerkspeicher gesichert werden.

4. Verfahren nach einem der Ansprüche 2 bis 3,
**dadurch gekennzeichnet,**
**dass** die Zustände der bedruckten und untersuchten Druckprodukte (9) den Zustand einer Einrichtemakulatur, einer Fortdruckmakulatur oder eines Gutbogens umfassen.

5. Verfahren nach Anspruch 4,
**dadurch gekennzeichnet,**
**dass** der zugeordnete Zustand als Gutbogen automatisch in der Zuordnung des Events des Aktivierens des Gutbogenzählers resultiert.

6. Verfahren nach einem der Ansprüche 2 bis 5,
**dadurch gekennzeichnet,**
**dass** als Weiterverarbeitung des bedruckten Druckproduktes (9) eine Nachbearbeitung in der Bogen-Druckmaschine (4), insbesondere ein Bedruck der Rückseite des Druckproduktes (9) oder ein zweiter Bedruckvorgang, oder eine Nachbearbeitung in einer separaten Weiterverarbeitungseinheit des Systems, insbesondere einer Stanze, einer Rotationsstanze, einer Falzmaschine oder einer Faltschachtelklebemaschine, erfolgt.

7. Verfahren nach einem der vorherigen Ansprüche,
**dadurch gekennzeichnet,**
**dass** als Bilderfassungssystem (2) ein Inline-Bilderfassungssystem (2) verwendet wird, welches sich in der Druckmaschine (4) hinter einem letzten Druck- oder Lackwerk befindet.

8. Rechnergestütztes automatisiertes Makulaturmanagementsystem für eine Druckbogen verarbeitende Maschine, eingerichtet zur Ausführung eines Verfahrens nach einem der vorherigen Ansprüche.

## Claims

1. Method of managing unusable printed products (9) in a system for processing printing substrates, the system consisting of at least one computer (3, 8, 10) and at least one printing machine (4), the method comprising the steps of allotting by means of a computer a central ID for every print product (9) to be processed in the system, assigning specific events to every ID by means of the computer (3, 8, 10), printing on print products (9) in a printing machine (4) of the system, examining the print products (9) that have been printed in this way by means of a computer-assisted image recording system (2), and, as a function of the examining step, assigning a specific state to every one of the printed print products (9) by means of the computer (3, 8, 10), assigning, by means of the computer (3, 8, 10) all recorded states to a respective specific event, and initiating the specific event for all of the printed print products (9) as a function of the respective assigned state of the respective print product (9) and of a specific further processing by means of the computer (3, 8, 10), wherein the printing machine (4) is a sheet-fed printing machine (4),
**characterized**
**in that** the computer (3, 8, 10) assigns an ID to every utilized print sheet (9) in a corresponding way, in that, in case of further processing in the sheet-fed printing machine (4), the events comprise activating a good sheet counter or stopping the printing machine (4) and, in case of further processing in a separate further processing unit, the events comprise feeding the printed print product (9) to the separate further processing unit, separately depositing the printed print product (9) as a sample sheet, stopping the separate further processing unit, as well as loading provided configuration data for an autonomous presetting of the separate further processing unit and in that in both cases, the events comprise removing the printed product (9) as unusable.

2. Method according to claim 1,
**characterized**
**in that** the ID is applied to the respective print product (9) by means of a marking unit, in particular an inkjet unit, in the form of a machine-readable code, in particular a 1D or a 2D Code or an alphanumerical code.

3. Method according to claim 2,
**characterized**
**in that** the IDs are newly allotted by the computer (3, 8, 10) or externally prescribed to the system and both the IDs and the assigned events and states are saved by the computer (3, 8, 10) on a local memory of the computer (3, 8, 10) or printing machine (4), a central memory of the system, or an external network memory.

4. Method according to any one of claims 2 to 3,
**characterized**
**in that** the states of the printed print products (9) that have been examined comprise the state of unusable prints created during set-up, of an unusable sheet created during the production run, or of a good sheet.

5. Method according to claim 4,
**characterized**
**in that** the assigned state of being a good sheet automatically results in assigning the event of activating the good sheet counter.

6. Method according to any one of claims 2 to 5,
**characterized**
**in that** the further processing of the printed print product (9) includes post-processing in the printing machine (4), in particular printing on the back side of the printed products (9) or applying a second print, or post-processing in a separate further processing unit of the system, in particular in a die-cutting machine, a rotary die-cutter, a folding machine, or a folder-gluer.

7. Method according to any one of the preceding claims,
**characterized**
**in that** the image recording system (2) is an inline image recording system (2) disposed downstream of a last printing or varnishing unit in the printing machine (4).

8. Computer-assisted automated unusable print management system for a machine for processing print sheets, equipped to implement a method according to any one of the preceding claims.

## Revendications

1. Procédé de gestion des macules de produits d'impression (9) dans un système de traitement de supports d'impression composé d'au moins un ordinateur (3, 8, 10) et d'au moins une machine à imprimer (4), comprenant les étapes suivantes : attribution d'un identifiant central pour chaque produit d'impression (9) à traiter dans le système au moyen d'un ordinateur, attribution d'événements déterminés à chaque identifiant par l'ordinateur (3, 8, 10), impression de produits d'impression (9) dans une machine à imprimer (4) du système, analyse des produits d'impression (9) imprimés correspondants au moyen d'un système de détection d'images (2) assisté par ordinateur et, en fonction de cela, attribution par l'ordinateur (3, 8, 10) d'un état déterminé à chaque produit d'impression (9) imprimé, attribution de tous les états détectés à un événement déterminé particulier et déclenchement de l'événement déterminé pour tous les produits d'impression (9) imprimés, en fonction de l'état attribué particulier du produit d'impression (9) considéré et d'un traitement ultérieur déterminé par l'ordinateur (3, 8, 10), pour lequel
la machine à imprimer (4) est une machine à imprimer à feuilles (4),
**caractérisé en ce que**
chaque feuille imprimée (9) utilisée se voit attribuer un identifiant par l'ordinateur (3, 8, 10), les événements comprenant, dans le cas d'un traitement ultérieur dans la machine d'impression à feuilles (4), l'activation d'un compteur de bonnes feuilles ou l'arrêt de la machine à imprimer (4) et, dans le cas d'un traitement ultérieur dans une unité de traitement ultérieur distincte, le transfert du produit d'impression (9) imprimé dans l'unité de traitement ultérieur distincte, la dépose distincte du produit d'impression (9) imprimé en tant qu'échantillon, l'arrêt de l'unité de traitement ultérieur distincte, ainsi que le chargement de données de configuration conservées pour un préréglage autonome de l'unité de traitement ultérieur distincte et, dans les deux cas, la déflexion du produit d'impression (9) imprimé en tant que macule.

2. Procédé selon la revendication 1,
**caractérisé en ce**
**que** l'identifiant est appliqué sur le produit d'impression respectif (9) au moyen d'une unité de marquage, notamment une unité à jet d'encre, sous la forme d'un code lisible par machine, notamment un code 1D ou 2D, ou un code alphanumérique.

3. Procédé selon la revendication 2,
**caractérisé en ce**
**que** les identifiants sont réattribués par l'ordinateur (3, 8, 10) ou prédéfinis de manière externe au système et que non seulement les identifiants mais aussi les événements et états associés sont sauvegardés par l'ordinateur (3, 8, 10) sur une mémoire locale de l'ordinateur (3, 8, 10) ou de la machine à imprimer (4), une mémoire centrale du système ou une mémoire externe de réseau.

4. Procédé selon l'une des revendications 2 à 3,
**caractérisé en ce**
**que** les états des produits d'impression (9) imprimés et analysés comprennent l'état d'une macule de mise en route, d'une macule de production ou d'une bonne feuille.

5. Procédé selon la revendication 4,
**caractérisé en ce**
**que** l'état attribué comme bonne feuille résulte automatiquement de l'attribution de l'événement d'activation du compteur de bonnes feuilles.

6. Procédé selon l'une des revendications 2 à 5,
**caractérisé en ce**
**que**, comme traitement ultérieur du produit d'impression (9) imprimé, il est procédé à un traitement ultérieur dans la machine à imprimer à feuilles (4), en particulier une impression du verso du produit d'impression (9) ou une deuxième opération d'impression, ou à un traitement ultérieur dans une unité de traitement ultérieur séparée du système, notamment une poinçonneuse, une poinçonneuse rotative, une plieuse ou une machine de collage des boîtes pliantes.

7. Procédé selon l'une des revendications précédentes,
**caractérisé en ce**
**que** le système d'acquisition d'images (2) utilisé est un système de détection d'images en ligne (2) qui se trouve dans la machine à imprimer (4) en aval d'un dernier groupe d'impression ou de vernissage.

8. Système automatisé de gestion des macules assisté par ordinateur pour une machine de traitement de feuilles à imprimer, conçu pour l'exécution d'un procédé selon l'une des revendications précédentes.
